# EUROPÄISCHE PATENTSCHRIFT

(11) **EP 2 171 728 B1**
(45) Veröffentlichungstag und Bekanntmachung des Hinweises auf die Patenterteilung: **19.10.2011**
(21) Anmeldenummer: 09756120.3
(22) Anmeldetag: 24.06.2009
(51) Int. Cl.: H01C 7/12

(54) **ÜBERSPANNUNGSSCHUTZGERÄT MIT THERMISCHER ABTRENNVORRICHTUNG**
SURGE PROTECTOR HAVING A THERMAL SEPARATING DEVICE
APPAREIL DE PROTECTION CONTRE DES SURTENSIONS ÉQUIPÉ D UN DISPOSITIF DE COUPURE THERMIQUE

(30) Priorität: 22.08.2008 DE 102008039323; 16.09.2008 DE 102008047396
(43) Veröffentlichungstag der Anmeldung: 07.04.2010
(73) Patentinhaber: Dehn + Söhne GmbH + Co. KG, 92318 Neumarkt/Opf. (DE)
(72) Erfinder: LUDEWIG, Sascha, 92318 Neumarkt (DE); DAUM, Richard, 92318 Neumarkt (DE); WITTMANN, Georg, 92283 Lauterhofen (DE); GAECK, Florian, 92342 Freystadt (DE)
(74) Vertreter: Meissner, Bolte & Partner
(86) Internationale Anmeldenummer: PCT/EP2009/057857
(87) Internationale Veröffentlichungsnummer: WO 2010/020452

(56) Entgegenhaltungen:
- WO-A-2008/068115

## Beschreibung

Die Erfindung betrifft ein Überspannungsschutzgerät mit thermischer Abtrennvorrichtung und Fehleranzeige sowie mindestens zwei ersten Schutzelementen, insbesondere scheibenförmigen Varistoren, und mindestens einem zweiten Schutzelement, insbesondere Gasableiter, wobei die ersten und das mindestens eine zweite Schutzelement in Y-Anordnung verschaltet sind, weiterhin umfassend ein Gerätegehäuse oder Tragteil zur Aufnahme der Schutzelemente und Mitteln zum mechanischen Vorspannen der thermischen Abtrennvorrichtung, wobei die thermische Abtrennvorrichtung ein niedrigschmelzendes Lot aufweist und die ersten Schutzelemente im Gerätegehäuse derartig angeordnet sind, dass jeweils ein Anschlussbein eines Schutzelements dem Anschlussbein des weiteren ersten Schutzelements mit einem Abstand gegenüberliegt sowie die thermische Abtrennvorrichtung sich überwiegend in dem so gebildeten Abstandsraum befindet, gemäß Oberbegriff des Patentanspruchs 1.

Aus dem deutschen Gebrauchsmuster DE 295 19 313 U1 ist eine Überspannungsschutzvorrichtung mit thermischer Abtrennvorrichtung vorbekannt. Der dortige Überspannungsableiter weist ein Unterteil auf, das mit Zu- und Ableitungen der zu schützenden Anlage oder des zu schützenden Geräts elektrisch verbunden wird. Weiterhin ist ein Steckteil vorhanden, das mindestens einen Varistor aufweist. Das Steckteil ist durch eine mechanische Steckverbindung mit dem Unterteil lösbar und dabei elektrisch verbindbar, wobei am Steckteil eine thermische Auslösung für den Fall einer unzulässigen Erwärmung des Varistors vorgesehen ist. Im Steckteil ist eine Tragwand befindlich, wobei der Varistor an einer Seitenfläche der Tragwand und die thermische Abtrennvorrichtung sowie entsprechende Schaltmittel an der anderen Seitenfläche der Tragwand angebracht sind. Die thermische Auslösung liegt damit dem Varistor gegenüber.

Das vorbekannte Steckteil ist wannenförmig ausgebildet, wobei der Boden der Wanne die vorerwähnte Tragwand bildet und der Wannenrand den Bereich neben der Tragwand umgibt, in dem sich der an der Tragwand angebrachte Varistor befindet. Der Varistor selbst ist mit zwei Anschlussfahnen ausgestattet, die dem elektrischen Anschluss dienen, wobei eine der Anschlussfahnen mit dem thermischen Auslöseelement in Verbindung steht.

Bei der Überspannungsschutzvorrichtung nach EP 0 727 091 B1 sind zwei oder mehrere in einem Gehäuse untergebrachte Varistoren als Schutzelemente vorhanden, deren erdleitungsseitige Elektroden durch eine Leiste mit einem Kontaktstück elektrisch leitend miteinander verbunden sind. Die netzseitigen Elektroden sind über in Serie zu Schutzelementen geschaltete Abtrennvorrichtungen mit Kontaktstücken in Verbindung stehend.

Gemäß EP 0 727 091 B1 soll die Aufgabe gelöst werden, die Abtrennvorrichtung konstruktiv zu vereinfachen, ohne dass die Schutzeigenschaften nachteilig beeinträchtigt werden.

WO2008/068115 betrifft einen steckbaren Überspannungsableiter mit einem Gehäuse zur Aufnahme des Ableiterelements, welches über leitende Verbinder an Steckkontakten, die den Gehäuseboden durchdringen, angeschlossen ist, wobei zwischen einem Anschluss des Ableiterelements und dem zugehörigen Verbinder eine thermische, unter Federvorspannung stehende Lot-Trennstelle ausgebildet ist.

Hierfür sind alle Abtrennvorrichtungen im Schwenkbereich des Steges eines im Gehäuse verschwenkbar gelagerten, im Wesentlichen U-förmigen, als Wippe ausgebildeten Bügels angeordnet. Am Steg ist ein im Gehäuse verschiebbar gelagerter Betätigungsstift anliegend und weiterhin ist am Bügel eine Anzeigevorrichtung angeordnet. Dadurch, dass allen Abtrennvorrichtungen, die im Überspannungsschutzgerät eingebauten Schutzelementen zugeordnet sind, eine gemeinsame Wippe zugeordnet ist, wird die Konstruktion einfacher. Außerdem ist gewährleistet, dass beim Öffnen, d.h. beim Auslösen der Abtrennvorrichtung, d.h. auch beim Auslösen nur einer Abtrennvorrichtung, der dortige Betätigungsstift verschoben und die Auslöseanzeigevorrichtung in eine Stellung gelangt, die deutlich macht, dass ein Austausch der Überspannungsschutzeinrichtung notwendig wird.

Bei der Vorrichtung zum Schutz gegen Auftreten von transienten elektrischen Überspannungen gemäß EP 0 716 493 B1 sind wenigstens zwei Varistoren vorhanden und es sind darüber hinaus Trennmittel vorgesehen, die gegen den Zustand der Varistoren, insbesondere in thermischer Hinsicht, empfindlich sind. Jeder der Varistoren kann und soll einzeln abgetrennt werden.

Bei der gattungsbildenden WO 2007/105066 A1 handelt es sich um eine Überspannungsschutzeinrichtung, umfassend zwei scheibenförmige Varistoren sowie einen Gasableiter, wobei die Varistoren und der Gasableiter in Y-Anordnung verschaltet sind.

Die Varistoren und der Gasableiter befinden sich auf einer Leiterplatte. Dabei sind zwei Anschlussbeinchen der Varistoren zueinanderweisend orientiert und es ist eine metallische elektrische Brücke vorhanden, die die vorerwähnten Anschlussbeinchen mit Hilfe eines niedrigschmelzenden Lotes verbindet.

Die Brücke wird über eine Feder unter Vorspannung gehalten, wobei die Feder sich mit einem Federende auf einem Bolzen abstützt, der auf der Leiterplatte fixiert ist.

Die Abtrennbrücke steht über einen Leiterabschnitt mit dem Gasableiter in Verbindung, wobei bei einer praktischen Ausführungsform der Leiterabschnitt als flexible Litze ausgeführt wird.

Im Falle einer thermischen Überlastung der Varistoren wird die Schmelztemperatur des niedrigschmelzenden Lotes erreicht und die Brücke von den Anschlussbeinchen der Varistoren wegbewegt, und zwar in Abtrennrichtung. Auch bei dieser Lösung ist wie beim übrigen Stand der Technik das Vorsehen eines zusätzlichen Abtrennmittels notwendig. Darüber hinaus besteht die Gefahr eines unerwünschten einseitigen Abtrennens der Brücke.

Aus dem Vorgenannten ist es daher Aufgabe der Erfindung, ein weiterentwickeltes Überspannungsschutzgerät mit thermischer Abtrennvorrichtung und der Möglichkeit einer Fehleranzeige anzugeben, wobei die eigentliche Abtrennvorrichtung ohne zusätzliche technische Mittel realisiert werden soll, ohne dass funktionale Einschränkungen resultieren.

Die Lösung der Aufgabe der Erfindung erfolgt durch ein Überspannungsschutzgerät mit thermischer Abtrennvorrichtung gemäß der Merkmalskombination nach Patentanspruch 1, wobei die Unteransprüche mindestens zweckmäßige Ausgestaltungen und Weiterbildungen beinhalten.

Mit der erfindungsgemäßen Lösung gelingt es, ein Überspannungsschutzgerät in Y-Schaltung zu schaffen, das aus einer minimalen Anzahl von Bauelementen besteht, welches mit handelsüblichen bedrahteten Schutzbauelementen bestückt wird und bei welchem keine zusätzlichen Abtrennelemente notwendig sind, wobei ergänzend eine eindeutige Statusanzeige vorliegt, die auch im netzfreien Zustand ablesbar ist.

Als handelsübliche Schutzelemente können Scheibenvaristoren und Gasableiter eingesetzt werden.

Im Gerätegehäuse des Überspannungsschutzgeräts sind die Schutzelemente und Mittel zum mechanischen Vorspannen der thermischen Abtrennvorrichtung befindlich, wobei die thermische Abtrennvorrichtung ein niedrigschmelzendes Lot oder dergleichen Mittel, wie z.B. Wachs, aufweist. Die ersten Schutzelemente sind im Gerätegehäuse derartig angeordnet, dass jeweils ein Anschlussbein eines Schutzelements dem Anschlussbein des weiteren Schutzelements mit einem Abstand gegenüberliegt. Die thermische Abtrennvorrichtung befindet sich überwiegend in dem so gebildeten Abstandsraum.

Erfindungsgemäß überbrückt unmittelbar ein Anschlussbein des zweiten Schutzelements, insbesondere eines Gasableiters, die genannten Anschlussbeine der ersten Schutzelemente im Abstandsraum. Hierbei ist das Anschlussbein des zweiten Schutzelements mit den entsprechenden Anschlussbeinen der ersten Schutzelemente im Abstandsraum bevorzugt lotkontaktiert. Auf das Brücken-Anschlussbein wirkt ein Finger eines mechanisch vorgespannten Abtrennbocks derart ein, dass im Überlastfall das Brücken-Anschlussbein räumlich von den Anschlussbeinen der ersten Schutzelemente entfernt wird und sich hierdurch die gewünschte sichere Abtrennung vom Netz ergibt.

Bei einer bevorzugten Ausführungsform liegen die Anschlussbeine der ersten Schutzelemente im Wesentlichen parallel zueinander und befinden sich auf einer Ebene.

Das Anschlussbein des zweiten Schutzelements weist bei einer Ausführungsform eine Abwinklung auf, d.h. ist entsprechend abgebogen, wobei das abgewinkelte oder abgebogene Ende den Bereich des Brücken-Anschlussbeins, der mit den Anschlussbeinen der ersten Schutzelemente verbunden ist, bildet.

Das abgewinkelte Ende ist im Wesentlichen senkrecht zu den parallel verlaufenden Anschlussbeinen der ersten Schutzelemente orientiert.

Die weiteren Anschlussbeine der ersten Schutzelemente stehen in üblicher Weise mit Kontaktstiften oder sonstigen Anschlusselementen des bevorzugt als Steckteil ausgeführten Überspannungsschutzgeräts in Verbindung.

Mindestens die freien Enden der gebrückten Anschlussbeine der Schutzelemente und/oder das abgewinkelte Ende des Brücken-Anschlussbeins besitzen eine durch Pressen oder dergleichen Maßnahme erhaltene flächige, nahezu ebene Form.

Bei einer Ausführungsform der Erfindung sind die scheibenförmigen ersten Schutzelemente parallel zueinander durch eine Wand getrennt im Gerätegehäuse befindlich, wobei der Abtrennbock in der Trennwandebene verschwenkbeweglich gelagert ist.

Das Brücken-Anschlussbein befindet sich bevorzugt in einer Position vor den Anschlussbeinen des ersten Schutzelements und es weist der Finger des Abtrennbocks eine Schrägauflagefläche für das Brücken-Anschlussbein zum Verhindern eines einseitigen Abtrennens auf.

Der Finger des Abtrennbocks hintergreift das Brücken-Anschlussbein mindestens in einem Teilabschnitt des Abstandsraums, um eine sichere Mitnahme im Abtrennfall zu gewährleisten.

Unterhalb des Abstandsraums im Gerätegehäuse ist ein Freiraum vorgesehen, welcher im Abtrennfall das Brücken-Anschlussbein und den hineinschwenkenden Teil des Abtrennbocks aufnimmt.

An dem dem Finger des Abtrennbocks gegenüberliegenden Ende weist der Abtrennbock eine an sich bekannte Anzeigefläche zur Zustandserkennung auf. Diese Fläche kann als farbige Fläche ausgeführt sein, die einen "in Ordnung"-Zustand symbolisiert und welche beim Verschwenken eine darunter liegende andersfarbige Fläche freigibt, die auf den dann vorliegenden Fehlerzustand hinweist.

Es wird also zusammenfassend die Abtrennstelle aus einer Drahtbrücke gebildet, die aus dem abgewinkelten und flächig gepressten Anschlussdraht des zweiten Schutzelements, insbesondere des Gasableiters, besteht, wobei diese mit einem flächig gepressten Anschlussbein der Varistoren des ersten Schutzelements über das niedrigschmelzende Lot verbunden ist.

Da die Abtrennstelle aus dem für diesen Zweck lediglich geformten originalen Anschlussbeinen der Schutzelemente besteht, werden keine weiteren Abtrennelemente oder Abtrennmittel benötigt.

Durch die Verlagerung der Drahtbrücke vor die Varistoranschlussbeine und die erwähnte Schräge des Abtrennbocks in der Auflagefläche ist eine einseitige Abtrennung wirksam verhindert.

Die Erfindung soll nachstehend anhand eines Ausführungsbeispiels sowie unter Zuhilfenahme von Figuren näher erläutert werden.

Hierbei zeigen:
- Fig. 1: eine Detailansicht der Abtrennvorrichtung mit den Anschlussbeinen der ersten Schutzelemente und dem im Abstandsraum befindlichen Brücken-Anschlussbein des zweiten Schutzelements;
- Fig. 2: eine erste Seitenansicht des Überspannungsschutzgeräts mit vorgespanntem Abtrennbock;
- Fig. 3: eine zweite Seitenansicht des Überspannungsschutzgeräts mit vorgespanntem Abtrennbock;
- Fig. 4: den Zustand nach Ansprechen der Abtrennvorrichtung in einer Seitenansicht ähnlich derjenigen nach Fig. 2 und
- Fig. 5: den Zustand nach erfolgtem Ansprechen der Abtrennvorrichtung in einer Ansicht ähnlich derjenigen nach Fig. 3.

Das in den Figuren dargestellte Überspannungsschutzgerät besteht aus einem Basis-Kunststoffformteil 1, welches von einer figürlich nicht dargestellten Kappe umgeben ist.

Im Bodenbereich 2 des Basis-Kunststoffformteils 1 sind Durchbrüche für Steckkontakte 3 vorhanden. Weiterhin ist eine Ausnehmung 4 vorhanden, um einen Fernmeldekontakt je nach Position des Abtrennbocks 5 auszulösen.

Das Basis-Kunststoffformteil 1 besitzt eine Trennwand 6.

Links- und rechtsseitig der Trennwand 6 befindet sich je ein scheibenförmiger Varistor 7, der jeweils zwei Anschlussbeine aufweist.

Ein erstes Anschlussbein des jeweiligen Varistors 7 ist mit einem der Steckkontakte 3 verbunden.

Ein zweites Anschlussbein reicht in einen Freiraum 8 innerhalb des Basis-Kunststoffformteils 1 hinein.

Weiterhin ist ein Gasableiter 9 vorhanden. Ein Anschlussdraht 10 des Gasableiters 9 führt auf einen der Steckkontakte 3. Die Varistoren 7 und der Gasableiter 9 sind in Y-Schaltung verdrahtet.

Der Abtrennbock 5 ist auf einem stiftförmigen Fortsatz, der Bestandteil des Basis-Kunststoffformteils 1 ist, verschwenkbeweglich gelagert. Weiterhin wird der Abtrennbock über eine Feder 11 unter mechanischer Vorspannung gehalten.

Hierfür greift ein Ende der Feder 11 in eine Ausnehmung im Abtrennbock 5 ein, wobei das weitere Ende der Feder 11 an einem nach oben stehenden Fortsatz im Basis-Kunststoffformteil 1 gehalten ist.

Zur Vereinfachung der Darstellung wurde die Feder 11 in den Fig. 4 und 5 fortgelassen.

Die Varistoren 7 befinden sich jeweils beidseitig der Trennwand 6 in paralleler Position nebeneinander derart, dass die Varistoranschlüsse 12, die nicht zu den Steckkontakten 3 führen, im Wesentlichen parallel nebeneinander und auf einer Ebene liegen.

Zwischen den Varistoranschlüssen 12 ergibt sich ein Abstandsraum 13.

Der Abstandsraum 13 und damit die Varistoranschlüsse 12 werden unmittelbar von einem weiteren Anschlussdraht 14 des Gasableiters 9 überbrückt.

Es entsteht hiermit über eine Abwinklung des Anschlussdrahts 14 ein Brücken-Anschlussbein 15, das als Abtrennelement ohne weiteres separates Mittel wirkt.

Der Abtrennbock 5 geht in einen Finger 16 (siehe Fig. 5) über. Mit einer Auflagefläche drückt der Finger 16 auf das Brücken-Anschlussbein 15.

Das Brücken-Anschlussbein 15 ist mit den Varistoranschlüssen 12 durch ein niedrigschmelzendes Lot verbunden.

Die Varistoranschlüsse 12 sind sehr kurz gehalten, so dass sich das Brücken-Anschlussbein 15 nahe am Varistor befindet und entsprechend thermosensibel ist.

Über den Abtrennbock 5 und den Finger 16 wirkt in Verbindung mit der Feder 11 auf das Brücken-Anschlussbein 15 eine permanente Kraft ein.

Kommt es zu einer unzulässigen Erwärmung des oder der Varistoren 7, erwärmt sich das als Verbindungsmittel wirkende Lot. Infolgedessen bewegt sich der federvorgespannte Abtrennbock 5 mit Finger 16, wie in der Fig. 4 und 5 dargestellt, nach unten und drückt hierbei das Brücken-Anschlussbein 15 von der Verbindungsstelle zwischen den Varistoranschlüssen 12 weg, und zwar in eine sichere Abtrennposition.

Das in der Fig. 1 besonders deutlich zu erkennende abgewinkelte Ende des Anschlussdrahts 14 des Gasableiters 9 verläuft im Wesentlichen senkrecht zu den parallel verlaufenden Anschlussbeinchen 12 der Varistoren 7.

Die freien Enden der Varistoranschlüsse 12 sowie das Brücken-Anschlussbein 15 sind flächig geformt, wobei diese gewünschte Flächenform z.B. durch einen Pressdruck erhalten werden kann.

Das Brücken-Anschlussbein 15 befindet sich räumlich vor den Varistoranschlüssen 12, die die ersten Schutzelemente darstellen.

Der Finger 16 des Abtrennbocks 5 weist noch eine Schrägauflagefläche 17 auf. Durch die Schrägauflagefläche 17 gelingt es in Verbindung mit der Ausbildung des Fingers 16, der mindestens in einem Teilabschnitt den Abstandsraum hintergreift, ein einseitiges Abtrennen wirksam zu verhindern.

Im Abtrennfall nimmt der Freiraum 8 das Brücken-Anschlussbein 15 und den hineinschwenkenden Teil des Abtrennbocks 5 auf (siehe Fig. 4 und 5).

Das dem Finger 16 gegenüberliegende Ende des Abtrennbocks 5 umfasst eine Anzeigefläche 18.

Im ordnungsgemäßen Betriebszustand (siehe Fig. 2 und 3) verdeckt die Anzeigefläche 18 eine darunter liegende Signalfläche 19, die z.B. in roter Farbe ausgeführt ist. Im Fehlerfall (siehe Fig. 4 und 5) bewegt sich die Anzeigefläche 18 des Abtrennbocks 5 von der kongruenten Position bezogen auf die Signalfläche 19 weg, so dass die Signalfläche 19 freiliegt. Ein entsprechendes Sichtfenster in der nicht dargestellten Gehäusekappe lässt dann die Signalfläche 19 erkennbar und den Fehlerzustand deutlich werden.

### Bezugszeichenliste

- 1: Basis-Kunststoffformteil
- 2: Bodenbereich
- 3: Steckkontakt
- 4: Ausnehmung
- 5: Abtrennbock
- 6: Trennwand
- 7: Varistor
- 8: Freiraum
- 9: Gasableiter
- 10; 14: Anschlussdraht
- 11: Feder
- 12: Varistoranschluss
- 13: Abstandsraum
- 15: Brücken-Anschlussbein
- 16: Finger
- 17: Schrägauflagefläche
- 18: Anzeigefläche
- 19: Signalfläche

## Patentansprüche

1. Überspannungsschutzgerät mit thermischer Abtrennvorrichtung und Fehleranzeige sowie mindestens zwei ersten Schutzelementen, insbesondere scheibenförmigen Varistoren (7), und mindestens einem zweiten Schutzelement, insbesondere Gasableiter (9), wobei die ersten und das mindestens eine zweite Schutzelement in Y-Anordnung verschaltet sind, weiterhin umfassend ein Gerätegehäuse oder Tragteil zur Aufnahme der Schutzelemente und Mitteln (11) zum mechanischen Vorspannen der thermischen Abtrennvorrichtung, wobei die thermische Abtrennvorrichtung ein niedrigschmelzendes Lot oder dergleichen Mittel aufweist und die ersten Schutzelemente (7) derartig angeordnet sind, dass jeweils ein Anschlussbein eines Schutzelements (7) dem Anschlussbein des weiteren Schutzelements (7) mit einem Abstand gegenüberliegt sowie die thermische Abtrennvorrichtung sich überwiegend in dem so gebildeten Abstandsraum (13) befindet,
**dadurch gekennzeichnet, dass**
unmittelbar ein Anschlussbein (14) des zweiten Schutzelements (9) die genannten Anschlussbeine (12) der ersten Schutzelemente (7) im Abstandsraum (13) lotkontaktiert überbrückt, wobei auf das Brücken-Anschlussbein (15) ein Finger (16) eines mechanisch vorgespannten Abtrennbocks (5) einwirkt derart, dass im Überlastfall das Brücken-Anschlussbein (15) räumlich von den Anschlussbeinen (12) der ersten Schutzelemente (7) entfernt wird.

2. Überspannungsschutzgerät nach Anspruch 1,
**dadurch gekennzeichnet, dass**
die Anschlussbeine (12) der ersten Schutzelemente (7) im Wesentlichen parallel zueinander und auf einer Ebene befindlich verlaufen.

3. Überspannungsschutzgerät nach Anspruch 2,
**dadurch gekennzeichnet, dass**
das Anschlussbein (14) des zweiten Schutzelements (9) eine Abwinklung aufweist, wobei das abgewinkelte Ende den Bereich des Brücken-Anschlussbeins (15) bildet.

4. Überspannungsschutzgerät nach Anspruch 3,
**dadurch gekennzeichnet, dass**
das abgewinkelte Ende im Wesentlichen senkrecht zu den parallel verlaufenden Anschlussbeinen (12) der ersten Schutzelemente (7) orientiert ist.

5. Überspannungsschutzgerät nach einem der vorangegangenen Ansprüche,
**dadurch gekennzeichnet, dass**
mindestens die freien Enden der gebrückten Anschlussbeine (12) und/oder das Brücken-Anschlussbein (15) der Schutzelemente eine durch Pressen oder dergleichen Maßnahme erhaltene flächige, ebene Form besitzen.

6. Überspannungsschutzgerät nach einem der vorangegangenen Ansprüche,
**dadurch gekennzeichnet, dass**
die scheibenförmigen, ersten Schutzelemente (7) parallel zueinander durch eine Wand (6) getrennt im Gerätegehäuse befindlich sind, wobei der Abtrennbock (5) in der Trennwandebene verschwenkbeweglich gelagert ist.

7. Überspannungsschutzgerät nach einem der vorangegangenen Ansprüche,
**dadurch gekennzeichnet, dass**
das Brücken-Anschlussbein (15) sich vor den Anschlussbeinen (12) des ersten Schutzelements (7) befindet und der Finger (16) des Abtrennbocks (5) eine Schrägauflagefläche (17) für das Brücken-Anschlussbein (15) zum Verhindern eines einseitigen Abtrennens aufweist.

8. Überspannungsschutzgerät nach einem der vorangegangenen Ansprüche,
**dadurch gekennzeichnet, dass**
der Finger (16) des Abtrennbocks (5) das Brücken-Anschlussbein (15) mindestens in einem Teilabschnitt des Abstandsraums (13) hintergreift.

9. Überspannungsschutzgerät nach einem der vorangegangenen Ansprüche,
**dadurch gekennzeichnet, dass**
unterhalb des Abstandsraums (13) im Gerätegehäuse ein Freiraum (8) vorgesehen ist, welcher im Abtrennfall das Brücken-Anschlussbein (15) und den hineinschwenkenden Teil des Abtrennbocks (5) aufnimmt.

10. Überspannungsschutzgerät nach einem der vorangegangenen Ansprüche,
**dadurch gekennzeichnet, dass**
an dem dem Finger (16) des Abtrennbocks (5) gegenüberliegenden Ende der Abtrennbock (5) eine Anzeigefläche (18) zur Zustandserkennung aufweist.

## Claims

1. Overvoltage protection device comprising a thermal disconnection device and a fault indicator as well as at least two first protection elements, specifically disc-shaped varistors (7), and at least one second protection element, specifically a gas arrester (9), wherein the first and the at least one second protection elements are interconnected in a Y-arrangement, further comprising a device housing or supporting part for receiving the protection elements and means (11) for mechanically preloading the thermal disconnection device, wherein the thermal disconnection device comprises a low-melting solder or the like means and the first protection elements (7) are arranged such that one connection pin of one protection element (7) is positioned opposite the connection pin of the other protection element (7) at a distance, and the thermal disconnection device is located mainly in the so formed distance space (13),
**characterized in that**
a connection pin (14) of the second protection element (9) directly bypasses the aforementioned connection pins (12) of the first protection elements (7) in the distance space (13) in a solder-contacted manner, wherein a finger (16) of a mechanically preloaded disconnecting component (5) acts on the bypass connection pin (15) in such a way that, in the event of an overload, the bypass connection pin (15) is physically placed away from the connection pins (12) of the first protection elements (7).

2. Overvoltage protection device according to claim 1,
**characterized in that**
the connection pins (12) of the first protection elements (7) extend substantially parallel relative to each other and are disposed on one plane.

3. Overvoltage protection device according to claim 2,
**characterized in that**
the connection pin (14) of the second protection element (9) includes an offset, wherein the offset end forms the region of the bypass connection pin (15).

4. Overvoltage protection device according to claim 3,
**characterized in that**
the offset end is oriented substantially perpendicular to the parallel connection pins (12) of the first protection elements (7).

5. Overvoltage protection device according to one of the preceding claims,
**characterized in that**
at least the free ends of the bypassed connection pins (12) and/or the bypass connection pin (15) of the protection elements have a flat, plane shape obtained by pressing or the like measure.

6. Overvoltage protection device according to one of the preceding claims,
**characterized in that**
the disc-shaped first protection elements (7) are located in the device housing parallel relative to each other and separated by a wall (6), wherein the disconnecting component (5) is mounted in the partition wall plane in a pivotably movable manner.

7. Overvoltage protection device according to one of the preceding claims,
the bypass connection pin (15) is positioned upstream of the connection pins (12) of the first protection element (7), and the finger (16) of the disconnecting component (5) includes an oblique bearing surface (17) for the bypass connection pin (15) for preventing a one-sided disconnection.

8. Overvoltage protection device according to one of the preceding claims,
**characterized in that**
the finger (16) of the disconnecting component (5) engages behind the bypass connection pin (15) at least in a partial section of the distance space (13).

9. Overvoltage protection device according to one of the preceding claims,
**characterized in that**
below the distance space (13) a free space (8) is provided in the device housing, which receives the bypass connection pin (15) and the part of the disconnecting component (5) pivoting into the same in the event of a disconnection.

10. Overvoltage protection device according to one of the preceding claims,
**characterized in that**
on the end opposite the finger (16) of the disconnecting component (5) the disconnecting component (5) is provided with a display surface (18) for indicating the status.

## Revendications

1. Appareil de protection anti-surtension comprenant un dispositif thermique de coupure et un indicateur d'erreur, ainsi qu'au moins deux premiers éléments protecteurs, en particulier des varistors (7) sous forme de plaque, et au moins un second élément protecteur, en particulier un tube à décharge (9), dans lesquels les premiers éléments protecteurs et ledit au moins un second élément protecteur sont branchés dans un agencement en Y, et comprenant en outre un boîtier d'appareil ou une pièce porteuse pour recevoir les éléments protecteurs et des moyens (11) pour assurer une précontrainte mécanique du dispositif thermique de coupure, ledit dispositif thermique de coupure comprenant une brasure à bas point de fusion ou des moyens similaires, et les premiers éléments protecteurs (7) sont agencés de telle façon qu'une patte de connexion respective d'un élément protecteur (7) est à l'opposé et en écartement de la patte de connexion de l'autre élément protecteur (7), et le dispositif thermique de coupure se trouve en majeure partie dans l'espace d'écartement (13) ainsi formé,
**caractérisé en ce que**
une patte de connexion (14) du second élément protecteur (9) assure directement un pontage des pattes de connexion précitées (12) des premiers éléments protecteurs (7) en assurant un contact par la brasure dans l'espace d'écartement (13), et un doigt (16) d'un bloc de coupure (5) soumis à une précontrainte mécanique agit sur la patte de connexion de pontage (15) de telle façon qu'en cas de surcharge, la patte de connexion de pontage (15) est éloignée dans l'espace depuis les pattes de connexion (12) des premiers éléments protecteurs (7).

2. Appareil de protection anti-surtension selon la revendication 1,
**caractérisé en ce que** les pattes de connexion (12) des premiers éléments protecteurs (7) s'étendent sensiblement parallèlement l'une à l'autre et se trouvent sur un plan.

3. Appareil de protection anti-surtension selon la revendication 2,
**caractérisé en ce que** la patte de connexion (14) du second élément protecteur (9) comporte un coudage, de sorte que l'extrémité coudée forme la région de la patte de connexion de pontage (15).

4. Appareil de protection anti-surtension selon la revendication 3,
**caractérisé en ce que** l'extrémité coudée est orientée sensiblement perpendiculaire aux pattes de connexion (12), qui s'étendent parallèlement, des premiers éléments protecteurs (7).

5. Appareil de protection anti-surtension selon l'une des revendications précédentes,
**caractérisé en ce que** les extrémités libres des pattes de connexion pontées (12) au moins et/ou la patte de connexion de pontage (15) des éléments protecteurs possèdent une forme plane surfacique obtenue par pressage ou par des méthodes analogues.

6. Appareil de protection anti-surtension selon l'une des revendications précédentes,
**caractérisé en ce que** les premiers éléments protecteurs (7) en forme de plaque se trouvent dans le boîtier d'appareil, parallèlement l'un à l'autre et séparés par une paroi (6), le bloc de coupure (5) étant monté avec possibilité de pivotement dans le plan de la paroi de séparation.

7. Appareil de protection anti-surtension selon l'une des revendications précédentes,
**caractérisé en ce que** la patte de connexion de pontage (15) se trouve devant les pattes de connexion (12) du premier élément protecteur (7), et le doigt (16) du bloc de coupure (5) présente une surface d'appui oblique (17) pour la patte de connexion de pontage (15) afin d'empêcher une coupure unilatérale.

8. Appareil de protection anti-surtension selon l'une des revendications précédentes,
**caractérisé en ce que** le doigt (17) du bloc de coupure (5) engage la patte de connexion de pontage (15) par l'arrière, au moins dans une zone partielle de l'espace d'écartement (13).

9. Appareil de protection anti-surtension selon l'une des revendications précédentes,
**caractérisé en ce qu'**un espace libre (8) est prévu au-dessous de l'espace d'écartement (13) dans le boîtier d'appareil, espace qui reçoit en cas de coupure la patte de connexion de pontage (15) et la partie du bloc de coupure (5) qui pivote en pénétration.

10. Appareil de protection anti-surtension selon l'une des revendications précédentes,
**caractérisé en ce qu'**il comprend une surface indicatrice (18), à l'extrémité du bloc de coupure (5) opposée au doigt (16) du bloc de coupure (5), pour la reconnaissance de l'état.
